# EUROPÄISCHE PATENTSCHRIFT

(11) **EP 4 327 019 B1**
(45) Veröffentlichungstag und Bekanntmachung des Hinweises auf die Patenterteilung: **11.02.2026**
(21) Anmeldenummer: 22719506.2
(22) Anmeldetag: 13.04.2022
(51) Int. Cl.: F23D 14/02, F23D 14/66, F23G 7/06

(54) **THERMISCHE ROHGASBEHANDLUNGSVORRICHTUNG**
THERMAL RAW GAS TREATMENT DEVICE
DISPOSITIF DE TRAITEMENT THERMIQUE DE GAZ BRUT

(30) Priorität: 19.04.2021 DE 102021109809
(43) Veröffentlichungstag der Anmeldung: 28.02.2024
(73) Patentinhaber: Dürr CTS GmbH, 74321 Bietigheim-Bissingen (DE)
(72) Erfinder: BEEH, Björn, 71642 Ludwigsburg (DE); RIEDER, Erhard, 71083 Herrenberg (DE)
(74) Vertreter: 2SPL Patentanwälte PartG mbB
(86) Internationale Anmeldenummer: PCT/DE2022/100281
(87) Internationale Veröffentlichungsnummer: WO 2022/223074

(56) Entgegenhaltungen:
- DE-A1- 102013 108 412
- US-A- 4 249 372
- US-A- 5 240 403
- US-A- 5 643 544

## Beschreibung

Die vorliegende Erfindung betrifft eine thermische Rohgasbehandlungsvorrichtung, zum Beispiel einsetzbar als thermische Abluftreinigungsanlage (TAR) oder thermische Nachverbrennungsanlage (TNV). Solche thermischen Rohgasbehandlungsvorrichtungen können zum Beispiel zum Reinigen von Schadstoffen aus einer Abluft aus einer Werkstückbearbeitungsanlage (z.B. Lackieranlage von Karosserien), zur Schwachgasverbrennung (z.B. im Deponie- oder Biogas-Umfeld, etc.), zur Erzeugung von Inertgas beispielsweise zur Desorption von Zeolithkonzentratoren, aber auch für verschiedene andere Zwecke oder andere Anlagen verwendet werden.

Eine thermische Abluftreinigung (TAR) soll in der Regel die geltenden gesetzlichen Anforderungen zur Abreinigung von Kohlenwasserstoffen aus einer Abluft zum Beispiel aus Trockneranlagen im Rahmen des Immissionsschutzes erfüllen. Klassischerweise bestehen TAR-Systeme aus einem Brenner und einer Brennkammer, wobei die Brennkammer funktionsbedingt für hohe Verbrennungstemperaturen sehr komplex und kostenintensiv ausgelegt sein muss (z.B. Verwendung hochwertiger Stähle). Zur Vermeidung von Betriebsunterbrechungen der Werkstückbearbeitungsanlagen aufgrund Betriebsausfällen der TAR-Systeme und zur Anpassung der TAR-Systeme an veränderte Luftverhältnisse der Werkstückbearbeitungsanlagen müssen die herkömmlichen TAR-Systeme häufig ersetzt / ausgetauscht werden, was sehr aufwändig und kostenintensiv ist. Die Auslegung des TAR-Systems muss in der Regel auf Maximalwerte erfolgen, was bei stärkeren Schwankungen der Volumenströme und/oder deren Schadstoffbelastungen zu erheblichen Anforderungen an die Teillastfähigkeit der Anlagen stellt. Eine über den gesamten Bereich zufriedenstellende Kombination aus zu behandelnder Luftmenge und den einzuhaltenden Emissionswerten ist oft technisch nicht oder nur mit gewissem Aufwand in der Brennerregelung zu erreichen. In US 5,240,403 A wurde außerdem vorgeschlagen, die thermische Rohgasbehandlungsvorrichtung mit mehreren Brennermodulen mit Brennkammer und Brenner und Rohgaseingang und Reingasausgang auszubilden. Die US 5,240,403 A offenbart die Merkmale des Oberbegriffs des ersten Anspruchs.

Es ist die Aufgabe der Erfindung, eine noch mehr verbesserte thermische Rohgasbehandlungsvorrichtung zu schaffen, die zumindest eines der oben genannten Probleme herkömmlicher TAR-Systeme vermeidet.

Diese Aufgabe wird gelöst durch die im unabhängigen Anspruch 1 definierte thermische Rohgasbehandlungsvorrichtung. Besonders vorteilhafte Ausgestaltungen und Weiterbildungen der Erfindung sind Gegenstand der abhängigen Ansprüche.

Die thermische Rohgasbehandlungsvorrichtung weist mehrere Brennermodule auf, die jeweils eine Brennkammer mit einem Brennraum zum Behandeln eines Rohgases darin, einen an die Brennkammer angeschlossenen Brenner zum Verbrennen von in einem zu reinigenden Rohgas enthaltenen Schadstoffen (z.B. Oxidation von Kohlenwasserstoffen in Abluft aus einem Trocknersystem), einen Rohgaseingang zum Einleiten des zu reinigenden Rohgases durch den Brenner in die Brennkammer und einen Reingasausgang zum Ausleiten eines gereinigten Reingases aufweisen. Die mehreren Rohgaseingänge der mehreren Brennermodule können wahlweise einzeln oder gruppenweise an eine jeweilige Rohgaszuleitung angeschlossen werden, und die mehreren Reingasausgänge der mehreren Brennermodule können wahlweise einzeln oder gruppenweise an eine jeweilige Reingasableitung angeschlossen werden. Gemäß der Erfindung sind die mehreren Brennermodule jeweils über Anschlussflansche aneinandergekoppelt, wobei zumindest ein Teil der Anschlussflansche der mehreren Brennermodule jeweils eine Durchgangsöffnung aufweist, durch welche die Brennräume der Brennkammern der jeweiligen aneinander gekoppelten Brennermodule zu einem gemeinsamen Brennraum miteinander verbunden sind. Erfindungsgemäß ist wenigstens ein Brenner eines der mehreren Brennermodule als ein rekuperativer Brenner ausgestaltet, der den Rohgaseingang und den Reingasausgang hat und ein Wärmeübertragungssystem zur Wärmeübertragung vom ausströmenden Reingas auf das einströmende Rohgas aufweist.

Die vorgeschlagene Modularität der thermischen Rohgasbehandlungsvorrichtung bietet mehrere Vorteile. So ermöglicht die Modularität zum Beispiel Leistungsanpassungen, Wartungen, Reinigungen und Reparaturen des TAR-Systems mit geringerem Aufwand, da einzelne Brennermodule relativ einfach ergänzt oder entnommen werden können und vorzugsweise auch individuell angesteuert werden können. Das Vorhandensein der mehreren Brenner in der modularen Vorrichtung bewirkt zudem eine redundante Brennfunktion, durch die eine zuverlässige Betriebsfähigkeit des TAR-Systems gewährleistet werden kann. Außerdem können im Teillastbetrieb die einzelnen aktiven Brennermodule durchgetauscht, d.h. vorzugsweise wechselweise betrieben werden, sodass eine Vergleichmäßigung der Belastungen der mehreren Brenner erzielt werden kann.

Durch die vorgeschlagene Kopplung der Brennräume der Brennkammern zu einem gemeinsamen Brennraum können ein Gasaustausch zwischen den einzelnen Brennermodulen und somit eine gleichmäßige Aufheizung stattfinden. Durch diese Bildung eines gemeinsamen Brennraums kann zum Beispiel auch die erforderliche Spülung / Vorbelüftung gemeinsam für den gemeinsamen Brennraum aller Brennkammern erfolgen. Diese Verbindung der Brennräume kann optional auch so ausgeführt sein, dass die Durchgangsöffnungen jeweils durch ein Absperrorgan (z.B. eine Klappe oder ein Schieber) absperrbar sind.

Vorzugsweise sind alle oder die meisten Brenner der modularen Rohgasbehandlungsvorrichtung als rekuperative Brenner ausgestaltet. Die Erfindung ist in diesem Zusammenhang auf keine spezielle Konstruktion des in/an den Brenner integrierten Wärmeübertragungssystems eingeschränkt. Durch die Verwendung von rekuperativen Brennern kann zudem eine zusätzliche Maßnahme zur Wärmerückgewinnung in den Brennkammern entfallen oder im Verhältnis zu einer Ausführung der modularen Rohgasbehandlungsvorrichtung ohne rekuperative Brenner zumindest erheblich verkleinert ausfallen.

Durch die Bildung eines gemeinsamen Brennraums aller Brennkammern kann außerdem zum Beispiel mit nur einem Brenner als Aufheizbrenner die gesamte Vorrichtung auf die erforderliche Mindestreaktionstemperatur (z.B. etwa 750°C) zum sicheren/effektiven Behandeln des Rohgases vorgeheizt werden. In einer bevorzugten Ausgestaltung weist die Rohgasbehandlungsvorrichtung zum Aufheizen des gemeinsamen Brennraums auf die Mindestreaktionstemperatur ferner wenigstens eine Aufheizvorrichtung (z.B. eine elektrische oder elektromagnetische Aufheizvorrichtung oder eine schaltbare Hochtemperatur-Wärmequelle anderer Art wie beispielsweise einen Aufheizbrenner) zum Aufheizen des gemeinsamen Brennraums der aneinandergekoppelten Brennermodule auf, die im Bereich des gemeinsamen Brennraums beispielsweise an der Brennkammer eines der mehreren Brennermodule angekoppelt ist. Vorzugsweise enthält die Rohgasbehandlungsvorrichtung nur eine einzelne Aufheizvorrichtung, was bei einem gemeinsamen Brennraum aller Brennkammern ausreichend ist. Vorzugsweise enthält die Aufheizvorrichtung eine Sicherheitstechnik zum Überwachen des Vorhandenseins einer Flamme (z.B. eine Fotozelle zur Flammenüberwachung). Bei Verwendung einer solchen Aufheizvorrichtung können die Brenner der mehreren Brennermodule einfacher konfiguriert sein und unaufwändiger angesteuert werden, da sie nicht als Aufheizbrenner benutzt werden müssen und auch keine Sicherheitstechnik zum Überwachen des Aufheizens benötigen. Während der Aufheizung des gemeinsamen Brennraums - je nach Ausführungsform - durch einen Brenner als Aufheizbrenner oder durch die Aufheizvorrichtung bleiben die anderen Brenner bzw. alle Brenner der Brennermodule ausgeschaltet.

Optional weisen die mehreren Brennermodule jeweils ferner einen Gaszugang zum Einleiten eines Brennstoffes (z.B. Erdgas) in den jeweiligen Brenner auf, sodass das zu reinigende Rohgas dann gemeinsam mit dem Brennstoff in den Brennraum der jeweiligen Brennkammer eingeleitet werden kann. Alternativ kann auch vorgesehen sein, dass die mehreren Brennermodule jeweils ferner einen Zugang zum Einleiten eines flüssigen Brennstoffes und vorzugsweise eine geeignete Eindüsungsvorrichtung zum Eindüsen des flüssigen Brennstoffes in den jeweiligen Brenner aufweisen.

Und optional ist an den Rohgaseingängen der mehreren Brennermodule jeweils eine Ventilvorrichtung zum wahlweisen Öffnen oder Schließen und optional auch zum Drosseln des jeweiligen Rohgaseingangs vorgesehen, wobei die Ventilvorrichtungen unabhängig voneinander ansteuerbar sind. Hierdurch kann eine Gesamtluftmenge des zu reinigenden Rohgases auf eine geeignete Anzahl der vorhandenen Brennermodule verteilt werden, sodass die einzelnen Brenner der benutzten Brennermodule jeweils mit wenigstens einer Mindestluftmenge und höchsten einer Maximalluftmenge für den Brennerbetrieb beaufschlagt werden. Im Fall auch vorhandener Gaszugänge für Brennstoff sind solche Ventilvorrichtungen vorzugsweise auch zum wahlweisen Öffnen oder Schließen und optional auch zum Drosseln des jeweiligen Gaszugangs vorgesehen.

Vorzugsweise sind die Brenner der mehreren Brennermodule einzeln oder gruppenweise unabhängig voneinander ansteuerbar, sodass die mehreren Brenner individuell oder gruppenweise in Betrieb genommen oder ausgestaltet werden können. Durch diese Maßnahme kann zum Beispiel bei einer niedrigeren Gesamtluftmenge des zu reinigenden Rohgases die Anzahl der aktivierten Brenner reduziert werden, sodass die einzelnen Brenner in günstigen Betriebsbereichen gefahren werden können und auch Energie eingespart werden kann. Als weiterer Aspekt kann auf diese Weise zum Beispiel auch Abluft ohne Gaszumischung behandelt werden, wie beispielsweise beim Betrieb mit einer Aufkonzentrationsanlage. Außerdem kann so durch die miteinander verbundenen Brennkammern, falls keine andere Aufheizvorrichtung vorgesehen ist, die Funktion als Aufheizbrenner auf nur einen Brenner oder zumindest eine reduzierte Anzahl der Brenner reduziert werden, wodurch ebenfalls Energie eingespart werden kann. Mit anderen Worten können bei der erfindungsgemäßen Modularität einzelne Brennermodule abgeschaltet werden und damit eine variable Leistungsbereitstellung erzielt werden. Speziell beim Betrieb der Rohgasbehandlungsvorrichtung mit einem Konzentrator bietet sich in diesem Zusammenhang auch die folgende Betriebsweise an. Die Abluft aus dem Konzentrator, die ohne Zumischung von Gas bei Konzentrationen z.B. auch oberhalb von 25% UEG betragen kann, wird über den Brenner einer der mehreren Brennermodule eingeleitet, während der Brenner eines anderen Brennermoduls z.B. mit einer Mischung aus Abluft des Konzentrators und Gas betrieben wird, was insbesondere bei einem Konzentrator vorteilhaft sein kann, der in der sogenannten Split-Betriebsweise betrieben wird. Bei dieser Prozessführung kann über ein später erläutertes Bypassmodul der Rohgasbehandlungsvorrichtung Energie zum Beheizen der Desorption zur Verfügung gestellt werden oder die Luftverhältnisse so geregelt werden, dass die rekuperierte Luft aus dem Brenner die erforderliche Temperatur zur Desorption aufweist (für Zeolith zum Beispiel 200°C bis 220°C).

Zusätzlich oder alternativ zur oben beschriebenen unabhängigen Ansteuerbarkeit der Brenner der mehreren Brennermodule können die einzelnen Brenner auch mehrstufig ausgebildet und ansteuerbar sein. Die Stufen können beispielsweise aus ringartig, segmentartig (insbesondere zirkulär und/oder radial segmentiert) und/oder in Mustern gruppierten Brennerelementen aufgebaut und vorzugsweise unabhängig voneinander ansteuerbar sein. Es kann dabei auch vorgesehen sein, dass die Stufen identische oder zumindest teilweise abweichende Anzahlen von Brennerelementen umfassen.

In einer Ausgestaltung der Erfindung weist die thermische Rohgasbehandlungsvorrichtung ferner wenigstens eine Luftmengenerfassungsvorrichtung zum Erfassen einer Gesamtluftmenge des zu reinigenden Rohgases auf. Auf diese Weise kann das TAR-System die Betriebsanpassung an die zu reinigende Rohgasmenge eigenständig durchführen. Die wenigstens eine Luftmengenerfassungsvorrichtung kann zum Beispiel Differenzdrucksensoren über jeweils einen Brenner oder einen Differenzdrucksensor über alle Brennermodule oder einen Strömungsratensensor in einer gemeinsamer Rohgaszuleitung aufweisen.

In einer Ausgestaltung der Erfindung sind die Brennermodule auf einem gemeinsamen Grundrahmen getragen, wobei wenigstens eines der mehreren Brennermodule über ein Gleitlager auf dem Grundrahmen gelagert ist. Mithilfe der Gleitlager können thermische Dehnungen der jeweiligen Brennermodule ausgeglichen werden und können die Brennermodule für Wartungs-, Reinigungs- und Reparaturmaßnahmen einfach auseinandergezogen bzw. zusammengeschoben werden. Vorzugsweise ist an dem Grundrahmen zudem ein Erweiterungsrahmen angebracht, über den die Brennermodule mittels der Gleitlager auseinandergeschoben werden können, sodass der mögliche Bewegungsumfang vergrößert wird und zusätzliche Brennermodule einfacher hinzugefügt werden können.

In einer Ausgestaltung der Erfindung weist wenigstens ein Brennermodul der mehreren Brennermodule ferner einen Heißgasausgang zum Ausleiten eines Heißgases aus der jeweiligen Brennkammer auf, der an eine Heißgasleitung angeschlossen werden kann. Dieses Brennermodul kann als "Bypassmodul" bezeichnet werden. Durch das Ausleiten von Heißgas aus den Brennkammern ist es möglich, Energie aus dem Brennraum abzuziehen, um eine Überhitzung zu vermeiden, oder zusätzliche Energie aus dem Brennraum dem Reingas und/oder anderen Wärmetauschern (z.B. zum Aufheizen der Werkstückbearbeitungsanlage) zuzuführen. Ein solches Bypassmodul ist vorzugsweise direkt (d.h. ohne Gleitlager) auf dem Grundrahmen montiert, und der Brenner eines solchen Bypassmoduls kann vorzugsweise weniger oder nicht rekuperativ ausgeführt sein. Alternativ oder zusätzlich kann auch vorgesehen sein, ein solches Bypassmodul als Zusatzmodul ohne eigenen Brenner auszubilden, welches über zumindest einen Anschlussflansch an zumindest ein Brennermodul gekoppelt werden kann.

In einer Ausgestaltung der Erfindung sind die Brenner jeweils oben an der jeweiligen Brennkammer angeschlossen und ragen nach unten in die jeweilige Brennkammer. Dies ist besonders vorteilhaft, wenn die Brenner Wärmeübertragungssysteme integriert haben. Die oben hängenden Brenner können sich bei hohen Temperaturen vertikal etwas nach unten in die Brennkammern ausdehnen, ohne ihre Funktionsfähigkeit zu beeinträchtigen und ohne die Abstände zwischen den Brennern bzw. Elementen der Wärmeübertragungssysteme zu verändern, insbesondere zu reduzieren und ohne Kräfte gegen sich zu erfahren. Außerdem kann diese Konstruktion auch ein Absetzen von Feststoffen und/oder Kondensaten aus dem Rohgas begünstigen, welche zum Beispiel bei bestimmten Lacksystemen im Rahmen des Verbrennungsprozesses entstehen können. In einer bevorzugten Weiterbildung der Erfindung kann dabei in mindestens einer der Brennkammern und/oder in einem Bypassmodul und/oder in einem Zusatzmodul eine im Wesentlichen unten angeordnete Austragungsvorrichtung zur permanenten oder phasenweisen Austragung von Feststoffen und/oder Kondensaten vorgesehen sein. Eine derartige Austragungsvorrichtung kann dabei beispielsweise eine mechanische Fördereinrichtung (z.B. eine Förderschnecke), eine Absaugvorrichtung und/oder eine Ausspülvorrichtung umfassen. In einer alternativen Ausführungsform können die Brenner auch unten an den Brennkammern anhängen und nach oben in die Brennkammern ragen und sich bei hohen Temperaturen vertikal etwas nach oben ausdehnen. Diese Ausführungsform kann insbesondere dann von Vorteil sein, wenn die erfindungsgemäße Rohgasbehandlungsvorrichtung erhöht, beispielsweise auf einem Tragegerüst oder Dach installiert ist. In diesem Fall ist die Austragungsvorrichtung zur permanenten oder phasenweisen Austragung von Feststoffen und/oder Kondensaten vorzugsweise in einem Zusatzmodul vorgesehen.

In einer Ausgestaltung der Erfindung weist wenigstens eines der mehreren Brennermodule eine Eindüsungsvorrichtung zum Eindüsen eines Zusatzmittels für den Reinigungsvorgang des Rohgases in die jeweilige Brennkammer auf. Das Zusatzmittel ist zum Beispiel ein Hilfsstoff zur selektiven nichtkatalytischen Reduktion (SNCR) zum Beispiel zum Reinigen von stickstoffhaltigen Rohgasen.

In einer Ausgestaltung der Erfindung weist wenigstens eines der mehreren Brennermodule ein oder mehr Temperaturerfassungsvorrichtungen (z.B. Temperatursensor wie beispielsweise Thermoelement, IR-Sensor, Pyrometer, etc.) zur Temperaturerfassung in der jeweiligen Brennkammer, in der Durchgangsöffnung zur benachbarten Brennkammer und/oder nahe dem jeweiligen Brenner auf. Die Anordnung nahe dem Brenner bedeutet in diesem Zusammenhang eine Anordnung in einem Abstand von vorzugsweise etwa 50 bis 500 mm zum Ende des jeweiligen Brenners. Durch diese Temperaturmessung können zum Beispiel die Betriebszustände der Brenner überwacht und/oder geregelt werden. Insbesondere in Zusammenhang mit den Temperaturerfassungen nahe den Brennern, welche von der Beladungsweise des jeweiligen Brenners abhängig ist, können die Brenner vorzugsweise ferner jeweils ein Thermoelement zum Regeln der Brennertemperatur (z.B. durch Regeln des Brennstoffes) aufweisen.

In einer Ausgestaltung der Erfindung haben die Brenner der Brennermodule jeweils eine im Wesentlichen kreisförmige oder elliptische oder polygonale (z.B. rechteckig, hexagonal, oktogonal) Querschnittsform, die strömungstechnische Vorteile liefert, insbesondere bei rekuperativen Brennern.

In einer weiteren Ausgestaltung der Erfindung kann die modulare thermische Rohgasbehandlungsvorrichtung ferner wenigstens ein Zusatzmodul ohne eigenen Brenner aufweisen, welches zwischen zwei der mehreren Brennermodule angekoppelt ist und dessen Innenraum über Durchgangsöffnungen mit den Brennräumen der benachbarten Brennkammern zum Bilden eines gemeinsamen Innenraums verbunden ist. Das Zusatzmodul weist wenigstens eine Zusatzfunktion für die Rohgasbehandlungsvorrichtung auf, die ausgewählt ist aus: (a) Vergrößern des gemeinsamen Brennraums der Brennkammern; (b) Kompensieren von Dimensionsveränderungen (insbesondere thermisch bedingte Längenänderungen) der Vorrichtung; (c) Wärmeübertragung vom Reingas im gemeinsamen Innenraum auf ein anderes Fluid außerhalb der Vorrichtung; (d) Heißgasausleitung; (e) Wärmespeicherung; (f) Katalysator; (g) Austragen von Fluiden und/oder Partikeln aus dem gemeinsamen Innenraum; (h) Eindüsen von Zusatzstoffen in den gemeinsamen Innenraum; und (i) Adsorbieren oder Absorbieren von Schadstoffen aus dem Innenraum. Alternativ oder zusätzlich kann die thermische Rohgasbehandlungsvorrichtung ferner wenigstens ein Zusatzmodul ohne eigenen Brenner aufweisen, welches an ein äußeres der mehreren Brennermodule angekoppelt ist. Auch dieses Zusatzmodul weist wenigstens eine Zusatzfunktion auf, die ausgewählt ist aus: (a) Vergrößern des Brennraums der benachbarten Brennkammer; (b) Kompensieren von Dimensionsveränderungen (insbesondere thermisch bedingte Längenänderungen) der Vorrichtung; (c) Wärmeübertragung vom Reingas im Brennraum der benachbarten Brennkammer auf ein anderes Fluid außerhalb der Vorrichtung; (d) Heißgasausleitung; (e) Wärmespeicherung; (f) Katalysator; (g) Austragen von Fluiden und/oder Partikeln aus dem Brennraum der benachbarten Brennkammer; (h) Eindüsen von Zusatzstoffen in den Brennraum der benachbarten Brennkammer; und (i) Adsorbieren oder Absorbieren von Schadstoffen aus dem Brennraum der benachbarten Brennkammer.

Die thermische Rohgasbehandlungsvorrichtung der Erfindung kann in verschiedenen Strukturformen ausgestaltet sein, die je nach dem Anwendungsfall zu bevorzugen sind. In einer Ausführungsform haben die Brennermodule jeweils eine im Wesentlichen rechteckige Querschnittsform, sodass sie entlang einer im Wesentlichen geraden Linie aneinandergekoppelt werden können und so eine Vorrichtung mit einer im Wesentlichen rechteckigen Gesamtquerschnittsform bilden. In einer anderen Ausführungsform haben die Brennermodule jeweils eine tortenstückartige Querschnittsform, sodass sie entlang einer im Wesentlichen kreisförmigen Linie aneinandergekoppelt werden können und so eine Vorrichtung mit einer im Wesentlichen kreisförmigen oder polygonalen Gesamtquerschnittsform bilden.

Gegenstand der Erfindung ist auch eine Werkstückbearbeitungsanlage, die neben einer Prozesskammer zum Aufnehmen von zu bearbeitenden Werkstücken, wobei die Prozesskammer mit wenigstens einer Abluftleitung zum Ausleiten von zu reinigender Abluft aus der Prozesskammer verbunden ist, auch wenigstens eine oben beschriebene thermische Rohgasbehandlungsvorrichtung der Erfindung aufweist, wobei die Rohgaseingänge der mehreren Brennermodule jeweils an eine der wenigstens einen Abluftleitung angeschlossen sind. Die erfindungsgemäße thermische Rohgasbehandlungsvorrichtung ist besonders vorteilhaft auch anwendbar auf Werkstückbearbeitungsanlagen zum Trocknen und/oder Härten von lackierten / beschichteten / geklebten Werkstücken, speziell auf dem Gebiet der Durchlauftrockner, Durchlaufhärtungsanlagen, Kammertrockner und Kammerhärtungsanlagen, in denen lackierte und/oder geklebte Karosserien oder Karosserieteile getrocknet und/oder gehärtet werden können, ohne dass die Erfindung auf dieses spezielle Anwendungsgebiet beschränkt sein soll. Die thermische Rohgasbehandlungsvorrichtung kann zum Beispiel auch in vorteilhafter Weise zur Schwachgasverbrennung (z.B. im Deponie- oder Biogas-Umfeld, etc.) oder zur Erzeugung von Inertgas beispielsweise zur Desorption von Zeolithkonzentratoren verwendet werden.

Der Betrieb der oben beschriebenen thermischen Rohgasbehandlungsvorrichtung der Erfindung weist neben üblichen Betriebsweisen vorzugsweise auch ein oder mehr der folgenden Schritte auf: (a) Inbetriebnahme einer Anzahl der Brennermodule entsprechend der zu behandelnden Rohgasmenge; (b) Abschalten wenigstens eines der mehreren Brennermodule, falls eine Rohgasmenge einen vorgegebenen Grenzwert unterschreitet; (c) Betreiben der Brennermodule wechselweise im Teillastbetrieb; (d) Spülen des gemeinsamen Brennraums von benachbarten Brennkammern; (e) Vorbelüften des gemeinsamen Brennraums von benachbarten Brennkammern; (f) nach einem Abschalten eines Brennermoduls Spülen des jeweiligen Brenners mit Luft ohne Brennstoffzumischung; und (g) Betreiben eines Teils der Brennermodule mit Rohgaszufuhr zum Brenner und eines anderen Teils der Brennermodule mit Frischluftzufuhr zum Brenner.

Ferner kann zum Einrichten, Erreichen und/oder bei Unterschreiten eines Temperaturgrenzwertes (Betriebsmindesttemperatur, vorzugsweise einer einstellbaren Betriebsmindesttemperatur, insbesondere einer Mindestreaktionstemperatur) im gemeinsamen Brennraum der gemeinsame Brennraum durch Inbetriebnahme des Brenners eines der mehreren Brennermodule als Aufheizbrenner oder durch Betrieb der anderen Aufheizvorrichtung, falls vorhanden, im Bereich des gemeinsamen Brennraums mit Wärmeenergie versorgt werden, um die Betriebsmindesttemperatur zu erreichen bzw. wieder zu erreichen.

Obige sowie weitere Merkmale und Vorteile der Erfindung werden aus der nachfolgenden Beschreibung bevorzugter, nicht-einschränkender Ausführungsbeispiele anhand der beiliegenden Zeichnungen besser verständlich. Darin zeigen, zum Teil nur schematisch:
- Fig. 1: eine Querschnittsansicht einer modularen thermischen Rohgasbehandlungsvorrichtung gemäß einem ersten Ausführungsbeispiel der vorliegenden Erfindung;
- Fig. 2: eine perspektivische Seitenansicht (mit offengelassener Seite aus Blickrichtung) der modularen thermischen Rohgasbehandlungsvorrichtung von Fig. 1 gemäß einer möglichen Ausführungsform der vorliegenden Erfindung;
- Fig. 3: eine Untersicht (mit offengelassener Unterseite aus Blickrichtung) der modularen thermischen Rohgasbehandlungsvorrichtung von Fig. 2;
- Fig. 4: eine detailliertere Darstellung des unteren Teils der perspektivischen Seitenansicht der modularen thermischen Rohgasbehandlungsvorrichtung von Fig. 2;
- Fig. 5A-F: Querschnittsansichten verschiedener Ausführungsvarianten einer modularen thermischen Rohgasbehandlungsvorrichtung der Erfindung mit einem inneren Zusatzmodul;
- Fig. 6A-D: Querschnittsansichten verschiedener weiterer Ausführungsvarianten einer modularen thermischen Rohgasbehandlungsvorrichtung der Erfindung mit einem äußeren Zusatzmodul;
- Fig. 7A: eine Querschnittsansicht einer modularen thermischen Rohgasbehandlungsvorrichtung gemäß einem zweiten Ausführungsbeispiel der vorliegenden Erfindung;
- Fig. 7B: eine Perspektivansicht der modularen thermischen Rohgasbehandlungsvorrichtung von Fig. 7A;
- Fig. 8: ein Anwendungsbeispiel der modularen thermischen Rohgasbehandlungsvorrichtung der Erfindung in einer Werkstückbearbeitungsanlage;
- Fig. 9: eine Querschnittsansicht einer modularen thermischen Rohgasbehandlungsvorrichtung gemäß einem dritten Ausführungsbeispiel der vorliegenden Erfindung; und
- Fig. 10: eine perspektivische Seitenansicht (mit offengelassener Seite aus Blickrichtung) der modularen thermischen Rohgasbehandlungsvorrichtung von Fig. 9 gemäß einer möglichen Ausführungsform der vorliegenden Erfindung.

Bezugnehmend auf Fig. 1 wird ein erstes Ausführungsbeispiel einer modularen thermischen Rohgasbehandlungsvorrichtung gemäß der Erfindung einschließlich verschiedener optionaler Ausführungsvarianten näher beschrieben. Beispielhaft wird die Rohgasbehandlungsvorrichtung als thermische Abluftreinigungsvorrichtung (TAR) verwendet, weshalb sie nachfolgend häufig als TAR oder TAR-System bezeichnet wird.

Die thermische Abluftreinigungsvorrichtung (TAR) 10 ist modular ausgebildet und enthält mehrere Brennermodule 12n (in Fig. 1 sind beispielhaft vier Brennermodule 12a, 12b, 12c, 12d enthalten).

Die Brennermodule 12n enthalten jeweils eine Brennkammer 14n mit einem Brennraum darin und einen vorzugsweise oben hängenden und vertikal nach unten in die Brennkammer 14n hineinragenden Brenner 19. Die Brennkammern 14n haben jeweils einen Brenner-Anschlussflansch 18 zum Anschließen des Brenners 19 sowie Anschlussflansche 15 zum Aneinanderkoppeln von benachbarten Brennkammern 14n und/oder Abschlussflansche 17 an den äußeren Brennermodulen 12n zum Abschließen der TAR 10. Wie in Fig. 1 dargestellt, haben die Anschlussflansche 15 Durchgangsöffnungen 16, um die Brennräume der benachbarten Brennkammern 14n zu einem gemeinsamen Brennraum miteinander zu verbinden, sodass ein Gasaustausch zwischen den Brennkammern stattfinden kann und damit ein gemeinsamer Brennraum mit gleichmäßiger Aufheizung entsteht. Optional können an den Durchgangsöffnungen 16 Absperrorgane (z.B. in Form von Klappen oder Schiebern) vorgesehen sein, um bei Bedarf einen Teil oder alle der Durchgangsöffnungen 16 absperren zu können.

Wie bereits erwähnt, ragen die Brenner 19 jeweils vorzugsweise von oben nach unten in die jeweilige Brennkammer bzw. deren Brennraum. Hierdurch kann ein Absetzen von Feststoffen und/oder Kondensaten aus dem Rohgas in den Brennräumen begünstigt werden. Zum Entfernen solcher aus dem Rohgas abgesetzten Elemente aus den Brennräumen sind, obwohl nicht dargestellt, im unteren Bereich der Brennkammern 14n vorzugsweise Austragungsvorrichtungen zum permanenten oder phasenweisen Austragen der abgesetzten Feststoffe und/oder Kondensate vorgesehen. Die Austragungsvorrichtungen können beispielsweise mechanische Fördereinrichtungen (z.B. Förderschnecken), Absaugvorrichtungen und/oder Ausspülvorrichtungen umfassen. Außerdem können sich die oben hängenden Brenner 19 bei hohen Temperaturen vertikal etwas nach unten in die Brennkammern 14n ausdehnen, ohne ihre Funktionsfähigkeit zu beeinträchtigen und ohne die Abstände zwischen den Brennern 19 (bzw. Elementen der später angegebenen, vorzugsweise vorhandenen Wärmeübertragungssysteme 29 der Brenner 19) zu reduzieren und ohne Kräfte gegen sich zu erfahren.

Die Brenner 19 sind vorzugsweise alle als rekuperative Brenner ausgestaltet und haben jeweils einen Rohgaseingang 21 zum Einleiten eines zu reinigenden Rohgases von einer Rohgaszuleitung 20 durch den Brenner 19 in die Brennkammer 14n, einen Gaszugang 13 zum Einleiten eines Brennstoffes in den Brenner 19 und einen Reingasausgang 22 zum Ausleiten eines gereinigten Reingases aus der Brennkammer 14a durch den Brenner 19n in eine Reingasableitung 23. Anstelle des Gaszugangs 13 zum Einleiten von zum Beispiel Erdgas als Brennstoff können die Brenner 19 wahlweise auch einen Zugang zum Einleiten eines flüssigen Brennstoffes aufweisen, vorzugsweise kombiniert mit einer geeigneten Eindüsungsvorrichtung zum Eindüsen des flüssigen Brennstoffes in den jeweiligen Brenner. Die Brenner 19 haben vorzugsweise eine runde oder elliptische oder polygonale (z.B. rechteckig, hexagonal, oktogonal) Querschnittsform für strömungstechnische Vorteile. Die Brenner 19 haben ferner jeweils ein integriertes Wärmeübertragungssystem 29 zur Wärmeübertragung vom ausströmenden Reingas auf das einströmende Rohgas und den einströmenden Brennstoff. Die Erfindung ist in diesem Zusammenhang auf keine spezielle Ausführungsform dieses Wärmeübertragungssystems 29 eingeschränkt. Das Wärmeübertragungssystem 29 ragt zum Beispiel so weit in die Durchgangsöffnung (z.B. etwa 50 bis 100 mm), dass das rückzuführende Reingas wieder in das Wärmeübertragungssystem einströmen kann. Außerdem ist anschließend an das Ende des Wärmeübertragungssystems 29 beispielsweise auch noch ein Luftleitblech angeordnet, wodurch die Verweilzeit des Reingases im Brennraum bis zum Wiedereintritt in das Wärmeübertragungssystem geregelt werden kann. Die Rohgaseingänge 21 der Brennermodule 12n sind in Fig. 1 beispielhaft alle mit einer gemeinsamen Rohgaszuleitung 20 verbunden; je nach Anwendungsfall können die Rohgaseingänge 21 alternativ auch einzeln oder gruppenweise mit zwei oder mehr Rohgaszuleitungen verbunden werden.

Wie in Fig. 1 dargestellt, kann optional wenigstens eine Brennkammer 14d der mehreren Brennermodule 12n außerdem einen Heißgasausgang 24 aufweisen, an den eine Heißgasableitung 25 angeschlossen werden kann. Die Heißgasableitung 25 ist beispielsweise zur Reingasableitung 23 geführt, sodass das Reingas nach der Wärmeabgabe in den Wärmeübertragungssystemen 29 der Brenner 19 wieder etwas erwärmt wird. Die Heißgasableitung 25 und die Reingasableitung 23 können zur Temperaturregelung des Reingases mit Strömungsreglern 27a, 27b ausgestattet sein. Alternativ kann die Heißgasableitung 25 auch zu irgendwelchen Wärmetauschern der jeweiligen Werkstückbearbeitungsanlage geführt sein. Durch das Ausleiten des Heißgases aus der Brennkammer 14d und damit auch aus dem gemeinsamen Brennraum der TAR 10 kann auch ein Überhitzen der TAR 10 vermieden werden. Das Brennermodul 12d mit der Brennkammer 14d mit Heißgasableitung kann zum Beispiel als Bypassmodul bezeichnet werden. Der Brenner 19 des Bypassmoduls 12d kann auch weniger rekuperativ oder nicht rekuperativ ausgestaltet sein, oder das Bypassmodul 12d kann auch ohne eigenen Brenner ausgestaltet sein.

Die Brenner 19 der mehreren Brennermodule 12n sind unabhängig voneinander ansteuerbar / betreibbar. Zum Ausführen eines geeigneten Betriebs der mehreren Brennermodule 12n sind vorzugsweise ein oder mehr der folgenden Merkmale vorgesehen: wenigstens eine Temperaturerfassungsvorrichtung (z.B. ein Temperatursensor wie beispielsweise Thermoelement, IR-Sensor, Pyrometer, Widerstandsthermometer) 34a in einer Brennkammer 14n zum Erfassen einer Temperatur im Brennraum, wenigstens eine Temperaturerfassungsvorrichtung 34b in einer Durchgangsöffnung 16 zum Erfassen einer Temperatur im Brennraum; wenigstens eine Temperaturerfassungsvorrichtung 34c nahe eines Brenners 19 (vorzugsweise in einem Abstand von etwa 50 bis 500 mm zum Ende des jeweiligen Brenners) zum Erfassen der jeweiligen Brennertemperatur; wenigstens eine Luftmengenerfassungsvorrichtung 28 zum Erfassen einer aktuellen zu reinigenden Rohgasluftmenge; mehrere Ventilvorrichtungen 26n an den Brennermodulen 12n jeweils zum wahlweisen Öffnen oder Schließen und optional auch zum Drosseln des jeweiligen Rohgaseingangs 21 und des jeweiligen Gaszugangs 13. Die Temperaturerfassungsvorrichtungen 34a,b,c sind in Fig. 1 der besseren Übersichtlichkeit halber jeweils nur einzeln dargestellt, sind aber vorzugsweise mehrfach vorgesehen. Die Luftmengenerfassungsvorrichtung 28 ist in Fig. 1 beispielhaft als ein Strömungsratensensor in der Rohgaszuleitung 20 angedeutet; alternativ kann die Luftmengenerfassungsvorrichtung auch mehrere Differenzdrucksensoren über jeweils einen Brenner oder einen Differenzdrucksensor über alle Brennermodule aufweisen. Bei Vorhandensein einer Temperaturerfassungsvorrichtung 34c nahe eines Brenners 19 ist, wie in Fig. 1 angedeutet, der jeweilige Brenner 19 vorzugsweise mit einem Thermoelement 62 zum Regeln der Brennertemperatur (z.B. durch Regeln des Brennstoffes) ausgestattet.

Neben der erwähnten unabhängigen Ansteuerbarkeit der Brenner 19 der mehreren Brennermodule 12n können die einzelnen Brenner 19 auch mehrstufig ausgebildet und ansteuerbar sein. Die Stufen können beispielsweise aus ringartig, segmentartig (insbesondere zirkulär und/oder radial segmentiert) und/oder in Mustern gruppierten Brennerelementen aufgebaut und vorzugsweise unabhängig voneinander ansteuerbar sein. Es kann dabei auch vorgesehen sein, dass die Stufen identische oder zumindest teilweise abweichende Anzahlen von Brennerelementen umfassen.

Die modulare TAR 10 kann grundsätzlich eine beliebige Anzahl von Brennermodulen 12n haben. Außerdem können durch die Modularität je nach Bedarf auf einfache Weise zusätzliche Brennermodule hinzugefügt oder einzelne Brennermodule entfernt werden. Außerdem können die Brennermodule 12n grundsätzlich auf beliebige Luftmengen ausgelegt sein. Außerdem können bei Bedarf andere Zusatzmodule hinzugefügt werden, wie später anhand der Figuren 5A bis 6D beschrieben.

Bezugnehmend auf Fig. 2 bis 4 werden nun weitere Merkmale und Vorteile eines speziellen Ausführungsbeispiels der modularen TAR 10 gemäß der Erfindung erläutert, wobei Fig. 2 bis 4 beispielhaft an das Ausführungsbeispiel von Fig. 1 ausgerichtet sind. Wie in Fig. 2 erkennbar, sind die Brenner 19 bevorzugt jeweils oben an den Brennkammern 14n angeschlossen und ragen nach unten in die Brennkammern 14n bzw. deren Brennräume. Außerdem ist in Fig. 2 dargestellt, dass die Brennermodule 12n auf einem Grundrahmen 30 getragen sind, der zudem um einen Erweiterungsrahmen 32 ergänzt sein kann. Wie in Fig. 4 dargestellt, sind die Brennermodule 12a, 12b, 12c, 12e auf dem Grundrahmen 30 jeweils über ein Gleitlager 31 gelagert, während das eine Bypassmodul 12d direkt auf dem Grundrahmen 30 befestigt ist. Durch die Gleitlager 31 können thermische Dehnungen der Brennermodule 12n ausgeglichen werden. Außerdem können durch die Gleitlager 31 die Brennermodule 12n zum Beispiel für Wartungs-, Reinigungs- und Reparaturmaßnahmen einfacher auseinandergezogen bzw. zusammengeschoben werden, was zudem durch den Erweiterungsrahmen 32 unterstützt wird. Durch die Gleitlager 31 und den Erweiterungsrahmen 32 ist es außerdem einfacher möglich, einzelne Brennermodule aus der TAR 10 zu entfernen oder auszutauschen oder der TAR 10 zusätzliche Brennermodule hinzuzufügen.

In Fig. 2 und 3 ist ferner veranschaulicht, dass eines der mehreren Brennermodule 12n, insbesondere das äußere Brennermodul am Rand der TAR 10, optional mit einer Eindüsungsvorrichtung 35 zum Eindüsen eines Zusatzmittels in die jeweilige Brennkammer 14n bzw. den gemeinsamen Brennraum ausgestattet sein kann. Mit dem Zusatzmittel kann zum Beispiel die Reinigung des Rohgases in der TAR 10 unterstützt / gefördert werden, insbesondere falls das Rohgas spezielle Schadstoffe oder Schadstoffkonzentrationen enthält. Alternativ oder zusätzlich können auch Flüssigbrennstoffe oder organisch belastete Flüssigkeiten zugegeben werden.

Andere Ausführungsformen der TAR gemäß der Erfindung können auch noch weitere spezielle Merkmale enthalten oder einzelne der oben erläuterten speziellen Merkmale weglassen.

Die Funktionsweise einer thermischen Abluftreinigungsvorrichtung und deren Brenner sind dem Fachmann grundsätzlich bekannt. Es werden deshalb nun nur ein paar spezielle Betriebsaspekte des modularen TAR-Systems der Erfindung erläutert.

Die Brennermodule 12n können für verschiedene Rohgasluftmengen ausgeführt sein, beispielsweise zwischen 100 und 2000 Nm³/h, vorzugsweise zwischen 250 und 1500 Nm³/h, besonders bevorzugt zum Beispiel für etwa 500 Nm³/h oder etwa 1000 Nm³/h je Brennermodul. Die Gesamtluftmenge der TAR 10 ist natürlich ein Vielfaches der Luftmenge je Brennermodul 12n.

Nach der Vorbelüftung werden je nach Vorwahl alle oder nur einzelne Brennermodule 12n aktiviert. Die Regelung der einzelnen Brenner 19 erfolgt dann modulierend, bis die Mindestluftmenge oder die Maximalluftmenge je Brenner 19 erreicht wird. Zum Beispiel kann bei Unterschreiten der Mindestluftmenge eines oder mehrerer Brenner 19, welche mithilfe der Luftmengenerfassungsvorrichtung 28 erfasst wird, eines der Brennermodule außer Betrieb gesetzt werden, indem zunächst die jeweilige Ventilvorrichtung die Brennstoffeinleitung absperrt und dann nach einer Spülung des Brenners 19 zum Entfernen der verbliebenen Gase aus dem Brenner auch die Rohgaseinleitung absperrt. Die Brenner 19 der übrigen Brennermodule 12n übernehmen dann auch die Rohgasmenge des außer Betrieb gesetzten Brennermoduls, sodass bei diesen die Mindestluftmenge für den ordentlichen Betrieb jeweils nicht unterschritten wird. Wird im umgekehrten Betriebsfall die Maximalluftmenge aller aktiven Brennermodule 12n erreicht, so können ein oder mehr zusätzliche Brennermodule, die sich noch im Standby-Modus befinden, in Betrieb gesetzt werden. Um Kapazitätsengpässe zu verhindern, können der Betrieb der weiteren Brennermodule vorzugsweise bereits ab 80-90% der Maximalluftmenge vorbereitet werden. Aufgrund der verbundenen Brennkammern 14n ist aber keine Vorbelüftung der neu in Betrieb zu nehmenden Brennermodule 12n erforderlich, sodass die Reaktionszeit auf Luftmengenänderungen auf ein Mindestmaß verkürzt werden kann. Diese durch die Modularität ermöglichte Betriebsweise der TAR 10 erzielt eine Energieeinsparung und eine Leistungsanpassung an die aktuelle Rohgasluftmenge, da nicht immer alle Brennermodule in Betrieb sein müssen.

Durch die Verbindung der Brennkammern 14n mit Bildung eines gemeinsamen Brennraums ist es möglich, mit nur einem Brenner 19 als Aufheizbrenner die gesamte TAR 10 auf die erforderliche Mindestreaktionstemperatur vorzuheizen. Auch bei Nichterreichen oder Unterschreiten der Mindestreaktionstemperator im gemeinsamen Brennraum kann der gemeinsame Brennraum durch Inbetriebnahme eines Brenners als Aufheizbrenner 19 mit Wärmeenergie versorgt werden, um die Mindestreaktionstemperatur wieder zu erreichen bzw. zu halten. Auch die Spülungs- und Vorbelüftungsprozesse erfolgen über den gesamten Brennraum, sodass der Zeitaufwand im Vergleich zu herkömmlichen TAR-Systemen deutlich reduziert werden kann.

Bei Bedarf von Energie, die über die vorhandene Energie im TAR 10 hinausgeht, ist es möglich, dass ein oder mehr der mehreren Brennermodule 12n mit Frischluft betrieben werden, um zusätzliche Energie zur Verfügung zu stellen. Die restlichen Brennermodule 12n werden weiter mit dem zu reinigenden Rohgas betrieben. Diese Vorgehensweise kann zum Beispiel auch genutzt werden, um bei einem Aufheizvorgang der Werkstückbearbeitungsanlage den erhöhten Energiebedarf durch mehr in Betrieb gehaltene Brennermodule 12n abzudecken. Während eines Aufheizvorgangs der Werkstückbearbeitungsanlage kann insbesondere durch das Bypassmodul 12d Heißgas zum Beheizen der Trockner aus der TAR 10 entnommen werden.

D.h. der Betrieb der TAR 10 kann neben den üblichen Betriebsweisen herkömmlicher TARs bevorzugt ein oder mehr der folgenden Schritte aufweisen: (a) Inbetriebnahme einer Anzahl der Brennermodule 12n entsprechend der zu behandelnden Rohgasmenge; (b) Abschalten wenigstens eines der mehreren Brennermodule 12n, falls eine Rohgasmenge einen vorgegebenen Grenzwert unterschreitet; (c) Betreiben der Brennermodule 12n wechselweise im Teillastbetrieb; (d) Spülen des gemeinsamen Brennraums von benachbarten Brennkammern 14n; (e) Vorbelüften des gemeinsamen Brennraums von benachbarten Brennkammern 14n; (f) nach einem Abschalten eines Brennermoduls 12n Spülen des jeweiligen Brenners 19 mit Luft ohne Brennstoffzumischung; und (g) Betreiben eines Teils der Brennermodule 12n mit Rohgaszufuhr zum Brenner 19 und eines anderen Teils der Brennermodule 12n mit Frischluftzufuhr zum Brenner 19.

Bezugnehmend auf Fig. 5A bis 5F werden nun mehrere verschiedene Ausführungsvarianten der oben beschriebenen modularen thermischen Rohgasbehandlungsvorrichtung erläutert. Dabei sind gleiche bzw. entsprechende Komponenten der Vorrichtung mit den gleichen Bezugsziffern wie in Fig. 1 gekennzeichnet. Auch wenn in Fig. 5A-F zwecks besserer Übersichtlichkeit jeweils ein paar Elemente/Merkmale (z.B. 34c, 62) des Ausführungsbeispiels von Fig. 1-4 nicht dargestellt sind, sind diese natürlich auch alle in Kombination mit diesen Ausführungsvarianten vorhanden bzw. optional einsetzbar.

Im Unterschied zu dem in Fig. 1 dargestellten Ausführungsbeispiel enthalten die thermischen Rohgasbehandlungsvorrichtungen 10 dieser Ausführungsvarianten jeweils ein Zusatzmodul 36n ohne eigenen Brenner, das zwischen zwei der mehreren Brennermodule 12n eingekoppelt ist. Die Anschlussflansche der Zusatzmodule 36n sind jeweils mit Durchgangsöffnungen 16 versehen, sodass die Innenräume der Zusatzmodule 36n mit den Brennräumen der benachbarten Brennkammern 14n verbunden sind und so gemeinsame Innenräume bilden.

In der Ausführungsvariante von Fig. 5A enthält das Zusatzmodul 36a keine speziellen Zusatzelemente, sondern nur einen Innenraum, durch den das Volumen des gemeinsamen Brennraums der Brennkammern 14n der mehreren Brennermodule 12a-d erweitert wird.

In der Ausführungsvariante von Fig. 5B sind an den Wänden des Zusatzmoduls 36b in Verbindungsrichtung zwischen den beiden angrenzenden Brennermodulen 12c und 12d ein oder mehr Kompensationselemente 37b vorgesehen, die eine thermische bedingte Veränderung der Dimensionierung der Brennermodule 12n kompensieren können, sodass die Gesamtgröße der Vorrichtung 10 auch bei starken Temperaturbelastungen im Wesentlichen gleichgehalten werden kann.

In der Ausführungsvariante von Fig. 5C enthält das Zusatzmodul 36c ein Wärmetauscherelement 37c, über das zumindest ein Teil Wärme vom Reingas im gemeinsamen Innenraum der mehreren Brennermodule 12a-d und des Zusatzmoduls 36c an irgendein anderes Fluid außerhalb der Vorrichtung 10 übertragen werden kann. Zum Beispiel können auf diese Weise Thermalöl-Zwischenkreise für zum Beispiel Heizanlagen, ORC-Arbeitsmedien, Prozessgase (z.B. Trocknerluft, Desorptionsluft, etc.) oder dergleichen erwärmt werden.

In der Ausführungsvariante von Fig. 5D enthält das Zusatzmodul 36d mehrere Wärmespeicher- und/oder Katalysatorelemente 37d, die einen Teil der Wärmeenergie aus dem Reingas im gemeinsamen Innenraum aufnehmen können und/oder eine Katalysatorfunktion zum Behandeln des Rohgases haben. Die so gespeicherte Wärme kann zum Beispiel für regenerative Alternativ- oder Zusatzprozesse, zur Verbesserung der Wiederstart-Eigenschaften der Vorrichtung 10 und dergleichen benutzt werden. Zusätzlich oder alternativ können die Zusatzelemente 37d dieses Zusatzmoduls 36d auch dem Adsorbieren oder Absorbieren von Schadstoffen (z.B. CO₂) aus dem gemeinsamen Innenraum dienen.

In der Ausführungsvariante von Fig. 5E enthält das Zusatzmodul 36e im unteren Bereich wenigstens ein Austragungselement 37e zum Austragen von Fluiden und/oder Partikeln (z.B. Feststoffe, Kondensate) aus dem gemeinsamen Innenraum. Diese Austragung kann dem Reinigen des modularen TARs 10 und einer effektiveren Behandlung des zu reinigenden Rohgases dienen.

In der Ausführungsvariante von Fig. 5F enthält das Zusatzmodul 36f ein Eindüsungselement 37f zum Eindüsen von Zusatzmitteln in den gemeinsamen Innenraum. Das Zusatzmittel ist zum Beispiel ein Hilfsstoff zur selektiven nichtkatalytischen Reduktion (SNCR) zum Beispiel zum Reinigen von stickstoffhaltigen Rohgasen. Bei Verwendung eines solchen Zusatzmoduls 36f kann auf weitere Eindüsungselemente an den Brennermodulen 12n verzichtet werden, insbesondere falls die Brennräume aller Brennermodule 12n miteinander und mit dem Innenraum des Zusatzmoduls 36f zu einem gemeinsamen Innenraum verbunden sind.

Während in den Fig. 5A bis 5F jeweils nur ein Zusatzmodul 36n in der modularen thermischen Rohgasbehandlungsvorrichtung 10 eingekoppelt ist, können wahlweise auch zwei oder mehr Zusatzmodule 36n jeweils zwischen zwei Brennermodulen 12n in die Vorrichtung eingekoppelt werden. Im Fall von mehreren Zusatzmodulen 36n können diese unterschiedliche oder gleiche Zusatzfunktionen für die Vorrichtung 10 beinhalten. Während in den Fig. 5A bis 5F die Zusatzmodule 36n jeweils nur eine Zusatzfunktion beinhalten, können wahlweise auch Zusatzmodule mit mehreren Zusatzfunktionen verwendet werden. Der Fachmann wird neben den unter Bezug auf Fig. 5A bis 5F beschriebenen Zusatzfunktionen zudem noch weitere Zusatzfunktionen für die modulare Vorrichtung 10 erkennen, die durch Zusatzmodule bereitgestellt werden können. So kann das Zusatzmodul zum Beispiel auch eine Heißgasausleitung umfassen, sodass keines der Brennermodule 12n als Bypassmodul ausgebildet sein muss.

Bezugnehmend auf Fig. 6A bis 6D werden nun mehrere verschiedene weitere Ausführungsvarianten der oben beschriebenen modularen thermischen Rohgasbehandlungsvorrichtung erläutert. Dabei sind gleiche bzw. entsprechende Komponenten der Vorrichtung wieder mit den gleichen Bezugsziffern wie in Fig. 1 gekennzeichnet. Auch wenn in Fig. 6A-D zwecks besserer Übersichtlichkeit jeweils ein paar Elemente/ Merkmale (z.B. 34c, 62) des Ausführungsbeispiels von Fig. 1-4 nicht dargestellt sind, sind diese natürlich auch alle in Kombination mit diesen Ausführungsvarianten vorhanden bzw. optional einsetzbar.

Im Unterschied zu den in Fig. 5A-F dargestellten Ausführungsvarianten enthalten die thermischen Rohgasbehandlungsvorrichtungen 10 dieser Ausführungsvarianten jeweils ein Zusatzmodul 38n ohne eigenen Brenner, das an einem äußeren der mehreren Brennermodule 12n angekoppelt ist. Diese äußeren Zusatzmodule 38n können grundsätzlich dieselben Zusatzfunktionen wie die oben beschriebenen inneren Zusatzmodule 36n haben.

In der Ausführungsvariante von Fig. 6A enthält das Zusatzmodul 38a keine speziellen Zusatzelemente, sondern nur einen Innenraum, durch den das Volumen des gemeinsamen Brennraums der Brennkammern 14n der mehreren Brennermodule 12a-d erweitert wird. In der Ausführungsvariante von Fig. 6B enthält das Zusatzmodul 38b ein Wärmeübertragungselement 39b, welches in den gemeinsamen Brennraum der Brennermodule 12n hineinragt, um zumindest einen Teil Wärme vom Reingas an irgendein anderes Fluid außerhalb der Vorrichtung 10 zu übertragen. In der Ausführungsvariante von Fig. 6C enthält das Zusatzmodul 38c ein Eindüsungselement 39c, welches in die Brennräume der mehreren Brennermodule 12n hineinragt, um Zusatzmittel einzudüsen. In der Ausführungsvariante von Fig. 6D enthält das Zusatzmodul 38d ein Austragungselement 39d, welches im unteren Bereich in die Brennkammern 14n der Brennermodule 12n hineinragt, um Fluide und/oder Partikel (z.B. Feststoffe, Kondensate) aus den Brennkammern 14n auszutragen.

Während in den Fig. 6A bis 6D jeweils nur ein Zusatzmodul 38n an die modulare thermische Rohgasbehandlungsvorrichtung 10 angekoppelt ist, können wahlweise auch zwei Zusatzmodule 38n an den beiden äußeren Brennermodulen 12a, 12d angekoppelt werden. In diesem Fall können die zwei Zusatzmodule 38n unterschiedliche oder gleiche Zusatzfunktionen für die Vorrichtung 10 beinhalten. Während in den Fig. 6A bis 6D die Zusatzmodule 38n jeweils nur eine Zusatzfunktion beinhalten, können wahlweise auch Zusatzmodule mit mehreren Zusatzfunktionen verwendet werden. Der Fachmann wird neben den unter Bezug auf Fig. 6A bis 6D beschriebenen Zusatzfunktionen zudem noch weitere Zusatzfunktionen für die modulare Vorrichtung 10 erkennen, die durch Zusatzmodule bereitgestellt werden können. Diesbezüglich sind insbesondere auch alle oben in Bezug auf die inneren Zusatzmodule 36n erwähnten Zusatzfunktionen möglich.

Während in den obigen Ausführungsvarianten von Fig. 5A bis 5F jeweils nur ein inneres Zusatzmodul 36n vorhanden ist und in den obigen Ausführungsvarianten von Fig. 6A bis 6D jeweils nur ein äußeres Zusatzmodul 38n vorhanden ist, besteht im Rahmen der Erfindung auch die Möglichkeit, diese beiden Konzepte zu kombinieren. D.h. Ausführungsvarianten der erfindungsgemäßen TAR 10 können optional auch wenigstens ein inneres Zusatzmodul 36n und wenigstens ein äußeres Zusatzmodul 38n aufweisen. Die inneren und äußeren Zusatzmodule 36n, 38n können in diesem Fall wahlweise unterschiedliche oder gleiche Zusatzfunktionen für die TAR 10 beinhalten.

Wie in Fig. 1 bis 6 dargestellt, sind die Brennermodule 12n in dem oben beschriebenen Ausführungsbeispiel und auch in den oben beschriebenen Ausführungsvarianten jeweils in einer im Wesentlichen rechteckigen Querschnittsform strukturiert und über die Anschlussflansche 15 entlang einer im Wesentlichen geraden Linie (jeweils Links-Rechts-Richtung in den Figuren) aneinandergekoppelt.

Bezugnehmend auf Fig. 7A und 7B wird nun ein zweites Ausführungsbeispiel der erfindungsgemäßen modularen thermischen Rohgasbehandlungsvorrichtung erläutert. Im Gegensatz zu Fig. 1 bis 5 haben die Brennermodule 12n jeweils eine tortenstückartige Querschnittsform, sodass sie über die Anschlussflansche entlang einer im Wesentlichen kreisförmigen Linie aneinander koppelbar sind. Hierdurch ergibt sich eine andere Gesamtstruktur, die je nach Anwendungsfall vorteilhafter sein kann. Im Ausführungsbeispiel von Fig. 7A-B ergibt sich so eine hexagonale Gesamtstruktur. In anderen möglichen Varianten sind aber auch andere polygonale Strukturen möglich.

Wie insbesondere in Fig. 7A ersichtlich, haben die Brennermodule 12n bei dieser tortenstückartigen Querschnittsform eine breitere Außenseite und eine schmalere Innenseite und dementsprechend schräg verlaufende Anschlussflansche 15 zwischen benachbarten Brennermodulen. Optional kann zentral zwischen den Brennermodulen 12n ein Fluidkanal 11 integriert sein, sodass eine Wärmeübertragung auf ein diesen durchströmendes Fluid ermöglicht werden kann. Wie in Fig. 7B veranschaulicht, können bei dieser Strukturform die Brennermodule 12n ferner auf Führungsschienen 33 gelagert sein, über die sie in radialer Richtung verschiebbar sind.

Der Aufbau und die Funktionsweise der Brennermodule 12n sind relativ zum obigen Ausführungsbeispiel der Fig. 1 bis 6 außer der Strukturform im Wesentlichen unverändert. D.h. die Brennermodule 12n haben insbesondere ebenfalls Brennkammern und Brenner mit einem gemeinsamen Brennraum und optional wenigstens ein inneres Zusatzmodul. Bezüglich weiterer Einzelheiten und möglicher Varianten wird einfach auf die obigen Erläuterungen zu Fig. 1 bis 6 verwiesen, um umfangreiche Wiederholungen zu vermeiden.

Bezugnehmend auf Fig. 8 und 9 wird nun ein drittes Ausführungsbeispiel der erfindungsgemäßen modularen thermischen Rohgasbehandlungsvorrichtung erläutert. Gleiche bzw. entsprechende Elemente sind mit denselben Bezugsziffern wie in Fig. 1-4 gekennzeichnet.

Im Unterschied zum ersten Ausführungsbeispiel von Fig. 1-4 weist die Rohgasbehandlungsvorrichtung 10 zusätzlich eine Aufheizvorrichtung 60 (oder wahlweise mehrere Aufheizvorrichtungen) im Bereich des gemeinsamen Brennraums der mehreren Brennermodule 12n auf. Die Aufheizvorrichtung 60 ist zum Beispiel an der Brennkammer 14n eines äußeren (in Fig. 9 links) Brennermoduls 12a angekoppelt. Diese Aufheizvorrichtung 60 kann zum Beispiel ein Aufheizbrenner, eine elektrische oder elektromagnetische Aufheizvorrichtung oder eine schaltbare Hochtemperatur-Wärmequelle anderer Art sein. Die Aufheizvorrichtung 60 versorgt den gemeinsamen Brennraum mit Wärmeenergie, um den gemeinsamen Brennraum auf die erforderliche Mindestreaktionstemperatur (z.B. etwa 750°C) zum sicheren/effektiven Behandeln des Rohgases vorzuheizen. Vorzugsweise enthält die Rohgasbehandlungsvorrichtung 10 nur eine einzelne Aufheizvorrichtung 60, was aufgrund des gemeinsamen Brennraums ausreichend ist. Wie in Fig. 9 angedeutet, enthält diese Aufheizvorrichtung 60 vorzugsweise eine Sicherheitstechnik 61 zum Überwachen des Vorhandenseins einer Flamme (z.B. eine Fotozelle zur Flammenüberwachung).

In diesem Ausführungsbeispiel können durch den Einsatz dieser Aufheizvorrichtung 60 die Brenner 19 der mehreren Brennermodule 12n alle einfacher konfiguriert sein und unaufwändiger angesteuert werden, da sie alle nicht als Aufheizbrenner benutzt werden müssen und auch keine Sicherheitstechnik zum Überwachen des Aufheizens benötigen. Während der Aufheizung des gemeinsamen Brennraums durch die Aufheizvorrichtung 60 bleiben alle Brenner 19 der Brennermodule 12n ausgeschaltet.

Im Übrigen entspricht dieses dritte Ausführungsbeispiel von Fig. 9-10 dem ersten Ausführungsbeispiel 1-4 und kann ebenfalls mit allen Ausführungsvarianten der Fig. 5A-F und 6A-D ausgestaltet sein und ebenfalls die andere Strukturformvariante der Fig. 7A-B haben.

Die oben beschriebene modulare thermische Rohgasbehandlungsvorrichtung 10 der Erfindung (gemäß verschiedenen Ausführungsbeispielen und -varianten) kann in vorteilhafter Weise zum Beispiel für Werkstückbehandlungsanlagen, insbesondere zum Trocknen und/oder Härten von lackierten / beschichteten / geklebten Werkstücken (z.B. Karosserien oder Karosserieteile) verwendet werden. Die modulare TAR 10 kann aber zum Beispiel auch zur Schwachgasverbrennung (z.B. im Deponie- oder Biogas-Umfeld, etc.) oder zum Erzeugen von Inertgas zur Desorption von Zeolithkonzentratoren oder vergleichbaren Anwendungen eingesetzt werden.

Fig. 8 zeigt beispielhaft eine mögliche Verwendung der erfindungsgemäßen thermischen Rohgasbehandlungsvorrichtung als TAR-System in einer Werkstückbehandlungsanlage 40 zum Trocknen und/oder Härten von lackierten / beschichteten / geklebten Werkstücken (z.B. Karosserien oder Karosserieteile). Natürlich kann die erfindungsgemäße Vorrichtung 10 auch in anderen Strukturen von Werkstückbearbeitungsanlagen 40 in vorteilhafter Weise eingesetzt werden.

Die Werkstückbearbeitungsanlage 40 weist eine Prozesskammer 42 mit mehreren Zonen zum Aufnehmen von zu bearbeitenden Werkstücken auf, wobei die Prozesskammer 42 mit wenigstens einer Frischluftleitung 44 zum Einleiten von Frischluft in die Prozesskammer verbunden ist. Im Anwendungsbeispiel von Fig. 8 ist die Prozesskammer 42 mit zwei Zonengruppen ausgestaltet und deshalb mit zwei Abluftleitungen 48 zum Ausleiten von zu reinigender Abluft aus den beiden Prozesskammer-Zonengruppen versehen. Außerdem ist die Prozesskammer 42 in dieser Ausführungsform mit mehreren Umluftkreisläufen 50 zum Ausleiten und Wiedereinleiten von Umluft aus der / in die Prozesskammer verbunden. In dieser Werkstückbearbeitungsanlage 40 können zwei modulare thermische Rohgasbehandlungsvorrichtungen 10 der Erfindung eingesetzt werden, deren Rohgaseingänge 21n jeweils mit einer der beiden Abluftleitungen 48 verbunden sind.

Die Umluftkreisläufe 50 sind vorzugsweise jeweils mit einem Umluftrekuperator 51 ausgestattet, in dem jeweils ein Ventilator 52 zum Fördern der Umluft und ein Umluft-Wärmeübertrager 53 enthalten sind. Die Reingasausgänge 22n der beiden modularen TARs 10 sind jeweils mit einer Reingasableitung 23 verbunden, die durch eine Gruppe der Umluftrekuperatoren 50 verläuft, in denen Wärme vom Reingas auf die Umluft übertragen wird, und optional auch noch durch einen Frischluft-Wärmeübertrager 45 verläuft, in dem Restwärme vom Reingas auf die Frischluft übertragen wird. Anstelle des Umluft-Wärmeübertragers 53 können die Umluftrekuperatoren 51 alternativ auch eine Umluft-Mischkammer enthalten, über die zumindest ein Teil des Reingases dem Umluftstrom beigemischt wird. Es sei vorsorglich darauf hingewiesen, dass die Umluftkreisläufe 50 mit ihren Umluftrekuperatoren 51 in Fig. 8 nur schematisch dargestellt sind, ohne die konkreten Positionierungen und Verbindungen ihrer Komponenten zu bestimmen und ohne mögliche weitere Komponenten (z.B. Drosselklappen, Messvorrichtungen, etc.) zu zeigen.

In anderen Anwendungen können auch nur eine TAR 10 oder mehr als zwei TARs 10 in der Werkstückbearbeitungsanlage 40 verwendet werden. Im Fall von mehreren TARs 10 können diese mit gleichen oder verschiedenen Anzahlen von Brennermodulen ausgestattet sein.

Neben der in Fig. 8 beispielhaft veranschaulichten Verwendung, kann die erfindungsgemäße thermische Rohgasbehandlungsvorrichtung 10 grundsätzlich für beliebige Anwendungen / Behandlungen / Anlagen eingesetzt werden. Die thermische Rohgasbehandlungsvorrichtung kann insbesondere als thermische Abluftreinigungsvorrichtung (TAR) oder als thermische Nachverbrennungsanlage (TNV), zum Beispiel zum Reinigen von Schadstoffen aus einer Prozessluft per Oxidation, eingesetzt werden.

Der Erfindungsgegenstand ist durch die anhängenden Ansprüche definiert. Die oben erläuterten Ausführungsbeispiele dienen nur dem besseren Verständnis der Erfindung, sollen aber nicht den durch die Ansprüche definierten Schutzbereich einschränken. Wie für den Fachmann ersichtlich, sind auch noch andere Ausführungsformen im Rahmen der Erfindung möglich, insbesondere durch Weglassen einzelner Merkmale aus den oder Hinzufügen zusätzlicher Merkmale in die oben beschriebenen Ausführungsbeispiele und durch weitere (nicht explizit erwähnte) Merkmalskombinationen von zwei oder mehr der oben beschriebenen Ausführungsbeispiele.

### BEZUGSZIFFERNLISTE

- 10: thermische Rohgasbehandlungsvorrichtung
- 11: Fluidkanal
- 12n: Brennermodule
- 13: Gaszugänge
- 14n: Brennkammern
- 15: Anschlussflansch
- 16: Durchgangsöffnung
- 17: Abschlussflansch
- 18: Brenner-Anschlussflansch
- 19: Brenner, insbesondere rekuperativer Brenner
- 20: Rohgaszuleitung
- 21: Rohgaseingänge
- 22: Reingasausgänge
- 23: Reingasableitung
- 24: Heißgasausgang
- 25: Heißgasableitung
- 26n: Ventilvorrichtungen
- 27a,b: Strömungsregler
- 28: Luftmengenerfassungsvorrichtung
- 29: Wärmeübertragungssystem
- 30: Grundrahmen
- 31: Gleitlager
- 32: Erweiterungsrahmen
- 33: Führungsschienen
- 34a: Temperaturerfassungsvorrichtung in Brennkammer
- 34b: Temperaturerfassungsvorrichtung in Durchgangsöffnung
- 34c: Temperaturerfassungsvorrichtung nahe Brenner
- 35: Eindüsungsvorrichtung für Zusatzmittel
- 36n: Zusatzmodul (zwischen Brennermodulen)
- 37n: Zusatzelemente der Zusatzmodule 36n
- 38n: Zusatzmodul (an äußerem Brennermodul)
- 39n: Zusatzelemente der Zusatzmodule 38n
- 40: Werkstückbearbeitungsanlage
- 42: Prozesskammer
- 44: Frischluftleitung
- 45: Frischluft-Wärmeübertrager
- 48: Abluftleitung
- 50: Umluftkreisläufe
- 51: Umluftrekuperatoren
- 52: Ventilatoren
- 53: Umluft-Wärmeübertrager
- 60: Aufheizvorrichtung
- 61: Sicherheitstechnik
- 62: Thermoelement

## Patentansprüche

1. Thermische Rohgasbehandlungsvorrichtung (10), aufweisend:
mehrere Brennermodule (12n), die jeweils aufweisen:
eine Brennkammer (14n) mit einem Brennraum zum thermischen Behandeln eines Rohgases darin;
einen an die Brennkammer (14n) angeschlossenen Brenner (19) zum Verbrennen von im zu reinigenden Rohgas enthaltenen Schadstoffen;
einen Rohgaseingang (21) zum Einleiten des zu reinigenden Rohgases durch den Brenner (19) in die Brennkammer (14n); und
einen Reingasausgang (22) zum Ausleiten eines gereinigten Reingases,
wobei die mehreren Rohgaseingänge (21) der mehreren Brennermodule (12n) wahlweise einzeln oder gruppenweise an eine jeweilige Rohgaszuleitung (20) angeschlossen werden können, und die mehreren Reingasausgänge (22) der mehreren Brennermodule (12n) wahlweise einzeln oder gruppenweise an eine jeweilige Reingasableitung (23) angeschlossen werden können; und
wobei die mehreren Brennermodule (12n) jeweils über Anschlussflansche (15) aneinandergekoppelt sind, wobei zumindest ein Teil der Anschlussflansche (15) der mehreren Brennermodule (12n) jeweils eine Durchgangsöffnung (16) aufweist,
um die Brennräume der Brennkammern (14n) von jeweiligen aneinander gekoppelten Brennermodulen (12n) zu einem gemeinsamen Brennraum miteinander zu verbinden; und
die thermische Rohgasbehandlungsvorrichtung (10) **dadurch gekennzeichnet ist, dass** wenigstens ein Brenner (19) eines der mehreren Brennermodule (12n) als ein rekuperativer Brenner ausgestaltet ist, der den Rohgaseingang (21) und den Reingasausgang (22) hat und ein Wärmeübertragungssystem (29) zur Wärmeübertragung vom ausströmenden Reingas auf das einströmende Rohgas aufweist.

2. Thermische Rohgasbehandlungsvorrichtung (10) nach Anspruch 1, welche ferner wenigstens eine Aufheizvorrichtung (60) zum Aufheizen des gemeinsamen Brennraums der aneinander gekoppelten Brennermodule (12n) aufweist, die im Bereich des gemeinsamen Brennraums beispielswiese an der Brennkammer (14n) eines der mehreren Brennermodule (12n) angekoppelt ist und vorzugsweise eine Sicherheitstechnik (61) zum Überwachen des Vorhandenseins einer Flamme enthält.

3. Thermische Rohgasbehandlungsvorrichtung (10) nach einem der vorhergehenden Ansprüche, ferner aufweisend wenigstens eine Luftmengenerfassungsvorrichtung (28) zum Erfassen einer Gesamtluftmenge des zu reinigenden Rohgases.

4. Thermische Rohgasbehandlungsvorrichtung (10) nach einem der vorhergehenden Ansprüche, bei welcher die Brennermodule (12n) auf einem gemeinsamen Grundrahmen (30) getragen werden, wobei wenigstens eines der mehreren Brennermodule (12n) über ein Gleitlager (31) auf dem Grundrahmen (30) gelagert ist, und wobei optional an dem Grundrahmen (30) ein Erweiterungsrahmen (32) angebracht ist, über den die Brennermodule (12n) mittels der Gleitlager (31) auseinandergeschoben werden können.

5. Thermische Rohgasbehandlungsvorrichtung (10) nach einem der vorhergehenden Ansprüche, bei welcher wenigstens ein Brennermodul (12e) der mehreren Brennermodule (12n) ferner einen Heißgasausgang (24) zum Ausleiten eines Heißgases aus der jeweiligen Brennkammer (14e) aufweist, der an eine Heißgasleitung (25) angeschlossen werden kann.

6. Thermische Rohgasbehandlungsvorrichtung (10) nach einem der vorhergehenden Ansprüche, bei welcher die Brenner (19) jeweils oben an der jeweiligen Brennkammer (14n) angeschlossen sind und nach unten in die jeweilige Brennkammer (14n) hineinragen.

7. Thermische Rohgasbehandlungsvorrichtung (10) nach einem der vorhergehenden Ansprüche, bei welcher wenigstens eines der mehreren Brennermodule (12n) eine Eindüsungsvorrichtung (35) zum Eindüsen eines Zusatzmittels für den Reinigungsvorgang des Rohgases in die jeweilige Brennkammer (14n) aufweist.

8. Thermische Rohgasbehandlungsvorrichtung (10) nach einem der vorhergehenden Ansprüche, bei welcher wenigstens eines der mehreren Brennermodule (12n) ein oder mehr Temperaturerfassungsvorrichtungen (34a,b,c) zur Temperaturerfassung in der jeweiligen Brennkammer (14n), in der Durchgangsöffnung (16) zur benachbarten Brennkammer und/oder nahe, vorzugsweise in einem Abstand von 50 bis 500 mm zum Ende des jeweiligen Brenners (19) aufweist.

9. Thermische Rohgasbehandlungsvorrichtung (10) nach Anspruch 8, bei welcher wenigstens ein Brenner (19) der mehreren Brennermodule (12n) ein Thermoelement (62) zum Regeln der Brennertemperatur aufweist.

10. Thermische Rohgasbehandlungsvorrichtung (10) nach einem der vorhergehenden Ansprüche, bei welcher die Brenner (19) der Brennermodule (12n) jeweils eine im Wesentlichen kreisförmige oder elliptische oder polygonale Querschnittsform haben.

11. Thermische Rohgasbehandlungsvorrichtung (10) nach einem der vorhergehenden Ansprüche, ferner aufweisend wenigstens ein Zusatzmodul (36n) ohne Brenner, das zwischen zwei der mehreren Brennermodule (12n) angekoppelt ist und dessen Innenraum über Durchgangsöffnungen (15) mit den Brennräumen der benachbarten Brennkammern (14n) zum Bilden eines gemeinsamen Innenraums verbunden ist und das wenigstens eine Zusatzfunktion aufweist, die ausgewählt ist aus:
a) Vergrößern des gemeinsamen Brennraums der Brennkammern (14n);
b) Kompensieren von Dimensionsveränderungen der Vorrichtung (10);
c) Wärmeübertragung vom Reingas im gemeinsamen Innenraum auf ein anderes Fluid außerhalb der Vorrichtung (10);
d) Heißgasausleitung;
e) Wärmespeicherung;
f) Katalysator;
g) Austragen von Fluiden und/oder Partikeln aus dem gemeinsamen Innenraum;
h) Eindüsen von Zusatzstoffen in den gemeinsamen Innenraum; und
i) Adsorbieren oder Absorbieren von Schadstoffen aus dem Innenraum.

12. Thermische Rohgasbehandlungsvorrichtung (10) nach einem der vorhergehenden Ansprüche, ferner aufweisend wenigstens ein Zusatzmodul (38n) ohne Brenner, welches an ein äußeres der mehreren Brennermodule (12n) angekoppelt ist und das wenigstens eine Zusatzfunktion aufweist, die ausgewählt ist aus:
a) Vergrößern des Brennraums der benachbarten Brennkammer;
b) Kompensieren von Dimensionsveränderungen der Vorrichtung (10);
c) Wärmeübertragung vom Reingas im Brennraum der benachbarten Brennkammer auf ein anderes Fluid außerhalb der Vorrichtung (10);
d) Heißgasausleitung;
e) Wärmespeicherung;
f) Katalysator;
g) Austragen von Fluiden und/oder Partikeln aus dem Brennraum der benachbarten Brennkammer;
h) Eindüsen von Zusatzstoffen in den Brennraum der benachbarten Brennkammer; und
i) Adsorbieren oder Absorbieren von Schadstoffen aus dem Brennraum der benachbarten Brennkammer.

13. Thermische Rohgasbehandlungsvorrichtung (10) nach einem der vorhergehenden Ansprüche, bei welcher die Brennermodule (12n) jeweils eine rechteckige Querschnittsform haben und entlang einer geraden Linie aneinandergekoppelt sind oder jeweils eine tortenstückartige Querschnittsform haben und entlang einer kreisförmigen Linie aneinandergekoppelt sind.

14. Werkstückbearbeitungsanlage (40), aufweisend:
eine Prozesskammer (42) zum Aufnehmen von zu bearbeitenden Werkstücken, wobei die Prozesskammer (42) mit wenigstens einer Abluftleitung (48) zum Ausleiten von zu reinigender Abluft aus der Prozesskammer verbunden ist; und wenigstens eine thermische Rohgasbehandlungsvorrichtung (10) nach einem der Ansprüche 1 bis 13, wobei die Rohgaseingänge (21) der mehreren Brennermodule (12a) jeweils an eine der wenigstens einen Abluftleitung (48) angeschlossen sind.

15. Verfahren zum Betreiben der thermischen Rohgasbehandlungsvorrichtung nach einem der Ansprüche 1 bis 13, aufweisend wenigstens einen der folgenden Schritte:
a) Inbetriebnahme einer Anzahl der Brennermodule (12n) entsprechend der zu behandelnden Rohgasmenge;
b) Abschalten wenigstens eines der mehreren Brennermodule (12n), falls eine Rohgasmenge einen vorgegebenen Grenzwert unterschreitet;
c) Betreiben der Brennermodule (12n) wechselweise im Teillastbetrieb;
d) Spülen des gemeinsamen Brennraums von benachbarten Brennkammern (14n);
e) Vorbelüften des gemeinsamen Brennraums von benachbarten Brennkammern (14n);
f) nach einem Abschalten eines Brennermoduls (12n) Spülen des jeweiligen Brenners (19) mit Luft ohne Brennstoffzumischung; und
g) Betreiben eines Teils der Brennermodule (12n) mit Rohgaszufuhr zum Brenner und eines anderen Teils der Brennermodule (12n) mit Frischluftzufuhr zum Brenner.

16. Verfahren nach Anspruch 15, bei welchem zum Einrichten, Erreichen und/oder bei Unterschreiten eines Temperaturgrenzwertes im gemeinsamen Brennraum der gemeinsame Brennraum durch Inbetriebnahme des Brenners (19) eines der mehreren Brennermodule (12n) als Aufheizbrenner oder durch Betrieb der Aufheizvorrichtung (60) im Bereich des gemeinsamen Brennraums mit Wärmeenergie versorgt wird.

## Claims

1. Thermal raw gas treatment device (10) having:
a plurality of burner modules (12n), each having:
a combustion chamber (14n) with a combustion space for the thermal treatment of a raw gas therein;
a burner (19), which is connected to the combustion chamber (14n), for the combustion of pollutants contained in the raw gas to be purified;
a raw gas inlet (21) for introducing the raw gas to be purified through the burner (19) into the combustion chamber (14n); and
a pure gas outlet (22) for discharging a purified pure gas,
wherein the plurality of raw gas inlets (21) of the plurality of burner modules (12n) can optionally be connected individually or in groups to a respective raw gas supply line (20), and the plurality of pure gas outlets (22) of the plurality of burner modules (12n) can optionally be connected individually or in groups to a respective pure gas discharge line (23); and
wherein the plurality of burner modules (12n) are in each case coupled to one another by connection flanges (15),
wherein at least some of the connection flanges (15) of the plurality of burner modules (12n) each have a passage opening (16) for connecting the combustion spaces of the combustion chambers (14n) of respective mutually coupled burner modules (12n) to one another so as to form a common combustion space; and
the thermal raw gas treatment device (10) is **characterized in that** at least one burner (19) of one of the plurality of burner modules (12n) is designed as a recuperative burner which has the raw gas inlet (21) and the pure gas outlet (22) and a heat transfer system (29) for transferring heat from the outflowing pure gas to the inflowing raw gas.

2. Thermal raw gas treatment device (10) according to Claim 1, which furthermore has at least one heating device (60) for heating the common combustion space of the mutually coupled burner modules (12n), which in the region of the common combustion space is coupled to, for example, the combustion chamber (14n) of one of the plurality of burner modules (12n) and preferably contains safety equipment (61) for monitoring the presence of a flame.

3. Thermal raw gas treatment device (10) according to one of the preceding claims, furthermore having at least one air flow detection device (28) for detecting a total air quantity of the raw gas to be purified.

4. Thermal raw gas treatment device (10) according to one of the preceding claims, wherein the burner modules (12n) are supported on a common base frame (30), wherein at least one of the plurality of burner modules (12n) is mounted on the base frame (30) by way of a friction bearing (31), and wherein optionally attached to the base frame (30) is an extension frame (32) by way of which the burner modules (12n) can be pushed apart by means of the friction bearings (31).

5. Thermal raw gas treatment device (10) according to one of the preceding claims, wherein furthermore at least one burner module (12e) of the plurality of burner modules (12n) for discharging a hot gas from the respective combustion chamber (14e) has a hot gas outlet (24) which can be connected to a hot gas line (25).

6. Thermal raw gas treatment device (10) according to one of the preceding claims, in which the burners (19) are in each case connected to the top of the respective combustion chamber (14n) and protrude downwards into the respective combustion chamber (14n).

7. Thermal raw gas treatment device (10) according to one of the preceding claims, wherein at least one of the plurality of burner modules (12n) has an injection device (35) for injecting an additive for the cleaning process of the raw gas into the respective combustion chamber (14n).

8. Thermal raw gas treatment device (10) according to any one of the preceding claims, wherein at least one of the plurality of burner modules (12n) has one or more temperature detection devices (34a, b, c) for detecting the temperature in the respective combustion chamber (14n) in the passage opening (16) to the adjacent combustion chamber and/or near the end of the respective burner (19), preferably at a spacing of 50 to 500 mm therefrom.

9. Thermal raw gas treatment device (10) according to Claim 8, wherein at least one burner (19) of the plurality of burner modules (12n) has a thermocouple (62) for feedback-controlling the burner temperature.

10. Thermal raw gas treatment device (10) according to one of the preceding claims, wherein the burners (19) of the burner modules (12n) each have a substantially circular or elliptical or polygonal cross-sectional shape.

11. Thermal raw gas treatment device (10) according to one of the preceding claims, furthermore having at least one additional module (36n) which is without a burner and is coupled between two of the plurality of burner modules (12n) and the interior space of which is connected to the combustion spaces of the adjacent combustion chambers (14n) by way of passage openings (15) so as to form a common interior space and which has at least one additional function selected from:
a) enlarging the common combustion space of the combustion chambers (14n);
b) compensating for dimensional changes of the device (10);
c) transferring heat from the pure gas in the common interior space to another fluid outside the device (10);
d) discharging hot gas;
e) storing heat;
f) being a catalyst;
g) discharging fluids and/or particles from the common interior space;
h) injecting additives into the common interior space; and
i) adsorbing or absorbing pollutants from the interior space.

12. Thermal raw gas treatment device (10) according to one of the preceding claims, furthermore having at least one additional module (38n) which is without a burner and is coupled to an outer one of the plurality of burner modules (12n) and which has at least one additional function selected from:
a) enlarging the combustion space of the adjacent combustion chamber;
b) compensating for dimensional changes of the device (10);
c) transferring heat from the pure gas in the combustion space of the adjacent combustion chamber to another fluid outside the device (10);
d) discharging hot gas;
e) storing heat;
f) being a catalyst;
g) discharging fluids and/or particles from the combustion space of the adjacent combustion chamber;
h) injecting additives into the combustion space of the adjacent combustion chamber; and
i) adsorbing or absorbing pollutants from the combustion space of the adjacent combustion chamber.

13. Thermal raw gas treatment device (10) according to one of the preceding claims, in which the burner modules (12n) each have a rectangular cross-sectional shape and are coupled to one another along a straight line, or each have a pie slice-like cross-sectional shape and are coupled to one another along a circular line.

14. Workpiece processing system (40) having:
a process chamber (42) for receiving workpieces to be processed, wherein the process chamber (42) is connected to at least one exhaust air line (48) for discharging exhaust air to be cleaned from the process chamber; and at least one thermal raw gas treatment device (10) according to one of Claims 1 to 13, wherein the raw gas inlets (21) of the plurality of burner modules (12a) are each connected to one of the at least one exhaust air line (48).

15. Method for operating the thermal raw gas treatment device according to one of Claims 1 to 13, comprising at least one of the following steps:
a) putting into operation a number of burner modules (12n) corresponding to the quantity of raw gas to be treated;
b) switching off at least one of the plurality of burner modules (12n) if a quantity of raw gas drops below a specified limit value;
c) operating the burner modules (12n) alternately in partial load mode;
d) purging the common combustion space of adjacent combustion chambers (14n);
e) pre-aerating the common combustion space of adjacent combustion chambers (14n);
f) after a burner module (12n) has been switched off, purging the respective burner (19) with air without fuel addition; and
g) operating part of the burner modules (12n) with a raw gas supply to the burner and another part of the burner modules (12n) with a fresh air supply to the burner.

16. Method according to Claim 15, in which for setting up, attaining and/or when dropping below a temperature limit value in the common combustion space, the common combustion space is supplied with thermal energy by putting into operation the burner (19) of one of the plurality of burner modules (12n) as a heating burner, or by operating the heating device (60) in the region of the common combustion space.

## Revendications

1. Dispositif de traitement thermique de gaz brut (10), présentant :
plusieurs modules de brûleur (12n), qui présentent chacun :
une chambre de combustion (14n) avec un espace de combustion pour le traitement thermique d'un gaz brut à l'intérieur ;
un brûleur (19) raccordé à la chambre de combustion (14n) pour brûler des substances nocives contenues dans le gaz brut à purifier ;
une entrée de gaz brut (21) pour introduire le gaz brut à purifier à travers le brûleur (19) dans la chambre de combustion (14n) ; et
une sortie de gaz pur (22) pour évacuer un gaz pur purifié,
les plusieurs entrées de gaz brut (21) des plusieurs modules de brûleur (12n) pouvant être raccordées au choix individuellement ou par groupes à une conduite d'alimentation en gaz brut respective (20), et les plusieurs sorties de gaz pur (22) des plusieurs modules de brûleur (12n) pouvant être raccordées au choix individuellement ou par groupes à une conduite d'évacuation de gaz pur respective (23) ; et
les plusieurs modules de brûleur (12n) étant respectivement couplés les uns aux autres par l'intermédiaire de brides de raccordement (15), au moins une partie des brides de raccordement (15) des plusieurs modules de brûleur (12n) présentant chacune une ouverture de passage (16) afin de relier les espaces de combustion des chambres de combustion (14n) de modules de brûleur couplés les uns aux autres (12n) en un espace de combustion commun ; et
le dispositif de traitement thermique de gaz brut (10) étant **caractérisé en ce qu'**au moins un brûleur (19) de l'un des plusieurs modules de brûleurs (12n) est conçu sous la forme d'un brûleur à récupération qui présente l'entrée de gaz brut (21) et la sortie de gaz purifié (22) et présente un système de transfert de chaleur (29) pour transférer la chaleur du gaz pur sortant au gaz brut entrant.

2. Dispositif de traitement thermique de gaz brut (10) selon la revendication 1, qui présente en outre au moins un dispositif de chauffage (60) pour chauffer l'espace de combustion commun des modules de brûleur couplés les uns aux autres (12n), qui est accouplé dans la zone de l'espace de combustion commun, par exemple à la chambre de combustion (14n) de l'un des plusieurs modules de brûleur (12n), et qui comprend de préférence une technologie de sécurité (61) pour surveiller la présence d'une flamme.

3. Dispositif de traitement thermique de gaz brut (10) selon l'une quelconque des revendications précédentes, présentant en outre au moins un dispositif de détection de quantité d'air (28) pour détecter une quantité totale d'air du gaz brut à purifier.

4. Dispositif de traitement thermique de gaz brut (10) selon l'une quelconque des revendications précédentes, dans lequel les modules de brûleur (12n) sont supportés sur un châssis de base commun (30), au moins l'un des plusieurs modules de brûleur (12n) étant monté sur le châssis de base (30) par l'intermédiaire d'un palier lisse (31), et dans lequel un châssis d'élargissement (32) est éventuellement fixé au châssis de base (30), par l'intermédiaire duquel les modules de brûleur (12n) peuvent être écartés les uns des autres au moyen des paliers lisses (31).

5. Dispositif de traitement thermique de gaz brut (10) selon l'une quelconque des revendications précédentes, dans lequel au moins un module de brûleur (12e) des plusieurs modules de brûleur (12n) présente en outre une sortie de gaz chaud (24) pour évacuer un gaz chaud de la chambre de combustion respective (14e), qui peut être raccordée à une conduite de gaz chaud (25).

6. Dispositif de traitement thermique de gaz brut (10) selon l'une quelconque des revendications précédentes, dans lequel les brûleurs (19) sont raccordés respectivement en haut de la chambre de combustion respective (14n) et pénètrent vers le bas dans la chambre de combustion respective (14n).

7. Dispositif de traitement thermique de gaz brut (10) selon l'une quelconque des revendications précédentes, dans lequel au moins l'un des plusieurs modules de brûleur (12n) présente un dispositif d'injection (35) pour injecter un additif pour le processus de purification du gaz brut dans la chambre de combustion respective (14n).

8. Dispositif de traitement thermique de gaz brut (10) selon l'une quelconque des revendications précédentes, dans lequel au moins l'un des plusieurs modules de brûleur (12n) présente un ou plusieurs dispositifs de détection de température (34a, b, c) pour détecter la température dans la chambre de combustion respective (14n), dans l'ouverture de passage (16) vers la chambre de combustion voisine et/ou à proximité, de préférence à une distance de 50 à 500 mm de l'extrémité du brûleur respectif (19).

9. Dispositif de traitement thermique de gaz brut (10) selon la revendication 8, dans lequel au moins un brûleur (19) des plusieurs modules de brûleur (12n) présente un thermocouple (62) pour réguler la température du brûleur.

10. Dispositif de traitement thermique de gaz brut (10) selon l'une quelconque des revendications précédentes, dans lequel les brûleurs (19) des modules de brûleurs (12n) ont chacun une forme en coupe transversale essentiellement circulaire ou elliptique ou polygonale.

11. Dispositif de traitement thermique de gaz brut (10) selon l'une quelconque des revendications précédentes, présentant en outre au moins un module supplémentaire (36n) sans brûleur, qui est accouplé entre deux des plusieurs modules de brûleur (12n) et dont l'espace intérieur est relié par l'intermédiaire d'ouvertures de passage (15) aux espaces de combustion des chambres de combustion voisines (14n) afin de former un espace intérieur commun, et qui présente au moins une fonction supplémentaire choisie parmi :
a) l'agrandissement de l'espace de combustion commun des chambres de combustion (14n) ;
b) la compensation de variations dimensionnelles du dispositif (10) ;
c) le transfert de chaleur du gaz pur dans l'espace intérieur commun vers un autre fluide à l'extérieur du dispositif (10) ;
d) l'évacuation de gaz chauds ;
e) le stockage de chaleur ;
f) un catalyseur ;
g) le déchargement de fluides et/ou de particules hors de l'espace intérieur commun ;
h) l'injection d'additifs dans l'espace intérieur commun ; et
i) l'adsorption ou l'absorption de substances nocives présentes dans l'espace intérieur.

12. Dispositif de traitement thermique de gaz brut (10) selon l'une quelconque des revendications précédentes, présentant en outre au moins un module supplémentaire (38n) sans brûleur, qui est accouplé à un extérieur des plusieurs modules de brûleur (12n) et qui présente au moins une fonction supplémentaire choisie parmi :
a) l'agrandissement de l'espace de combustion de la chambre de combustion voisine ;
b) la compensation de variations dimensionnelles du dispositif (10) ;
c) le transfert de chaleur du gaz pur dans l'espace de combustion de la chambre de combustion voisine vers un autre fluide à l'extérieur du dispositif (10) ;
d) l'évacuation de gaz chauds ;
e) le stockage de chaleur ;
f) un catalyseur ;
g) le déchargement de fluides et/ou de particules hors de l'espace de combustion de la chambre de combustion voisine ;
h) l'injection d'additifs dans l'espace de combustion de la chambre de combustion voisine ; et
i) l'adsorption ou l'absorption de substances nocives provenant de l'espace de combustion de la chambre de combustion voisine.

13. Dispositif de traitement thermique de gaz brut (10) selon l'une quelconque des revendications précédentes, dans lequel les modules de brûleur (12n) ont chacun une forme en coupe transversale rectangulaire et sont couplés les uns aux autres le long d'une ligne droite, ou ont chacun une forme en coupe transversale en forme de part de gâteau et sont couplés les uns aux autres le long d'une ligne circulaire.

14. Installation d'usinage de pièces (40), présentant :
une chambre de traitement (42) pour recevoir les pièces à usiner, la chambre de traitement (42) étant reliée à au moins une conduite d'évacuation d'air (48) pour évacuer l'air d'échappement à purifier hors de la chambre de traitement ; et
au moins un dispositif de traitement thermique de gaz brut (10) selon l'une quelconque des revendications 1 à 13, les entrées de gaz bruts (21) des plusieurs modules de brûleurs (12a) étant chacune raccordées à l'une de l'au moins une conduite d'évacuation d'air (48).

15. Procédé d'exploitation du dispositif de traitement thermique de gaz brut selon l'une quelconque des revendications 1 à 13, comprenant au moins l'une des étapes suivantes :
a) la mise en service d'un nombre de modules de brûleurs (12n) correspondant à la quantité de gaz brut à traiter ;
b) la désactivation d'au moins l'un des plusieurs modules de brûleur (12n) si une quantité de gaz brut passe en dessous d'une valeur limite prédéfinie ;
c) l'exploitation des modules de brûleur (12n) alternativement en mode charge partielle ;
d) le rinçage de l'espace de combustion commun de chambres de combustion voisines (14n) ;
e) la préventilation de l'espace de combustion commun de chambres de combustion voisines (14n) ;
f) après la désactivation d'un module de brûleur (12n), le rinçage du brûleur correspondant (19) avec de l'air sans ajout de combustible ; et
g) l'exploitation d'une partie des modules de brûleur (12n) avec une alimentation en gaz brut vers le brûleur et d'une autre partie des modules de brûleur (12n) avec une alimentation en air frais vers le brûleur.

16. Procédé selon la revendication 15, dans lequel, pour régler, atteindre et/ou en cas de dépassement vers le bas d'une valeur limite de température dans l'espace de combustion commun, l'espace de combustion commun est alimenté en énergie thermique par mise en service du brûleur (19) de l'un des plusieurs modules de brûleur (12n) en tant que brûleur de chauffage ou par exploitation du dispositif de chauffage (60) dans la zone de l'espace de combustion commun.
